# EUROPÄISCHE PATENTANMELDUNG

(11) **EP 4 745 345 A1**
(43) Veröffentlichungstag der Anmeldung: **20.05.2026**
(21) Anmeldenummer: 25207210.3
(22) Anmeldetag: 07.10.2025
(51) Int. Cl.: E04H 15/08, E04H 15/54

(54) **VORZELT FÜR CAMPINGFAHRZEUGE UND VERFAHREN ZU SEINER BEDIENUNG**

(30) Priorität: 14.11.2024 DE 102024133371
(71) Anmelder: WIGO-Zelte GmbH & Co. KG, 37235 Hessisch Lichtenau (DE)
(72) Erfinder: GOMOLUCH, Matthias, 37235 Hess. Lichtenau (DE)
(74) Vertreter: Walther Bayer Faber Patentanwälte PartGmbB

(57) **Zusammenfassung**

Gegenstand der Erfindung ist ein Vorzelt (1) für Campingfahrzeuge (100), aufweisend wenigstens eine Vorzeltwand (10), in der ein einrollbares oder einfaltbares Öffnungselement (11) eingebracht ist, und wobei die Vorzeltwand (10) wenigstens einen Bodenstreifen (12) aufweist, der einen bodenseitigen Abschluss der Vorzeltwand (10) bildet. Erfindungsgemäß ist vorgesehen, dass der wenigstens eine Bodenstreifen (12) zumindest ein Schließmittel (13) aufweist und so ausgebildet ist, dass der Bodenstreifen (12) das Öffnungselement (11) im eingerollten oder eingefalteten Zustand zumindest teilweise umhüllt und mit dem Schließmittel (13) die Umhüllung sicherbar ist.

## Beschreibung

Die Erfindung betrifft ein Vorzelt für Campingfahrzeuge, aufweisend wenigstens eine Vorzeltwand, in der ein einrollbares oder einfaltbares Öffnungselement eingebracht ist, und wobei die Vorzeltwand wenigstens einen Bodenstreifen aufweist, der einen bodenseitigen Abschluss der Vorzeltwand bildet. Die Erfindung betrifft ferner ein Verfahren zur Bedienung eines Vorzeltes für Campingfahrzeuge.

### STAND DER TECHNIK

Vordachzelte können an sogenannte Kassettenmarkisen oder Sackmarkisen angeordnet werden, die wiederum an Wohnwagen oder Wohnmobile angebracht werden, oder die Kassettenmarkisen oder Sackmarkisen sind bereits konstruktiver Teil des Wohnwagens oder des Wohnmobils. Kassettenmarkisen sind dabei zu unterscheiden von Sackmarkisen, und Kassettenmarkisen weisen eine Markisenkassette auf, aus der ein Abschlussprofil ausfahrbar ist, und das Abschlussprofil ist mit der Markisenkassette über Knickarme verbunden. Beim Ausfahren des Abschlussprofils aus der Markisenkassette wird eine Markisenplane aus der Markisenkassette herausgezogen, die in der Markisenkassette auf einer Markisenwelle aufgewickelt ist und das Dach bildet.

Bei Sackmarkisen wird die Markisenplane, die einen flexiblen Flächenkörper bildet, auf der Markisenwelle aufgewickelt und in einem Sack am Fahrzeug verstaut, der zumeist mit einem Reißverschluss verschlossen werden kann.

Ist der flexible Flächenkörper vollständig abgewickelt, bildet das Abschlussprofil einen vorderseitigen Abschluss, unter dem die vordere Vordachwand bis zum Boden abgespannt werden kann. Seitlich können Verstrebungen angebracht werden, sodass auch die seitliche Vordachwand auf wenigstens einer der beiden Seiten angebracht werden kann.

Die DE 88 06 262 U1 zeigt ein Vorzelt für Campingfahrzeuge, aufweisend wenigstens eine Vorzeltwand, in der ein einrollbares oder einfaltbares Öffnungselement, beispielsweise ein Fenster oder eine Durchgangsverkleidung, eingebracht ist, und wobei die Vorzeltwand wenigstens einen Bodenstreifen aufweist, der einen bodenseitigen Abschluss der Vorzeltwand bildet und damit einen sogenannten Faulstreifen bildet. Faulstreifen werden in der Regel nach innen in das Vorzelt hinein weisend auf dem Boden ausgelegt und beispielsweise mit einem weiteren innenseitigen Belag überdeckt, etwa mit einer Matte oder dergleichen. Nach außen weisend besitzen die Vorzeltwände häufig Deckstreifen, die gerade bis zum Boden reichen und die Abspannung der Vorzeltwand verdecken.

Häufig ist es so, dass bei einem Wetterwechsel, etwa beim Wechsel von einem Sonnenwetter zu einem Regenwetter, das Öffnungselement möglichst schnell wieder in der Vorzeltwand eingezogen werden soll. Üblicherweise sind die Öffnungselemente in der Vorzeltwand mit Reißverschlüssen befestigt, wobei auch Befestigungen über Klettbänder oder Magnetbänder bekannt sind. Insbesondere bei der Verwendung von Reißverschlüssen muss das Öffnungselement an den zumindest unteren Ecken der Öffnung in der Vorzeltwand angesetzt und der Reißverschluss eingefädelt werden, um den Reißverschluss schließlich zu schließen und um das Öffnungselement möglichst wasserdicht in der Vorzeltwand wieder einzusetzen. Dabei wird das abnehmbare Öffnungselement häufig im Campingfahrzeug oder darunter verstaut, sodass dieses bei einem schnellen Wechsel von Sonne zu Regen möglichst kurzfristig wieder hervorgebracht, der Reißverschluss eingefädelt und das Einsetzen des Öffnungselementes mit verschlossenem Reißverschluss wieder hergestellt werden kann. Wechselt das Wetter von Regenwetter zu Sonnenwetter, gibt es viele Nutzer, die das Öffnungselement wieder vollständig aus der Vorzeltwand entfernen und gemeinsam mit dem Bodenstreifen verstauen. Dabei ist auch bekannt, das Öffnungselement auch unterseitig zu entnehmen, sodass der Bodenstreifen am Boden verbleibt.

Der Bodenstreifen kann einen Faulstreifen bilden, wobei die Deckstreifen nach außen hin eine Abdeckung der Abspannung der Vorzeltwand bilden, wohingegen der Faulstreifen zumeist nach innen gerichtet auf dem Boden liegt.

Die DE 17 57 638 A offenbart ein Vorzelt, bestehend aus einem zerlegbaren, durch ein Zelttuch abdeckbaren Gestell, mit einem oben offenen, wahlweise verschließbaren, länglichen Behälter zur Aufnahme des Gestells und des Zelttuches, deren einer Querrand an einer in dem Behälter angeordneten Aufrollvorrichtung befestigt ist. So kann das Zelttuch, das die Vorzeltwand und zugleich das Dach bildet, durch ein Aufrollen mit der Aufrollvorrichtung auf das Gestellt aufgezogen und auch wieder verstaut werden. Nachteilhafterweise kann das Vorzelt nicht barrierefrei durch eine Öffnung in der Vorzeltwand begangen werden, vielmehr müssen die Seitenwände einen Durchgang bilden oder fernbleiben.

Die DE 199 41 549 C1 offenbart eine Multifunktionsplane mit einer Dachplane und mit einer Bodenplane, wobei sowohl die Dachplane als auch die Bodenplane rechteckig ausgebildet sind, und wobei sowohl die Dachplane als auch die Bodenplane eine Länge von etwa 2 m aufweisen, wobei die Bodenplane eine Breite von etwa 1 m aufweist, wogegen die Breite der Dachplane etwa der doppelten Breite der Bodenplane entspricht, wobei die Bodenplane an der Dachplane befestigt ist, derart, dass eine der beiden Längskanten der Bodenplane an einer der beiden Längskanten der Dachplane befestigt ist, und wobei die Dachplane einen im Wesentlichen mittig angeordneten Kopfdurchschlupf aufweist, wobei die Multifunktionsplane ferner eine Abdeckleiste aufweist, mit der die Bodenplane in eingerollter Stellung einerseits abdeckbar und andererseits halterbar ist.

Das Öffnungselement kann ein Fensterelement oder ein Durchgangselement bilden, insbesondere also eine Art Türelement, welches teilweise oder vollständig geöffnet und entnommen werden kann. Das Öffnungselement kann insofern nur eine bestimmte Höhe oder vorzugweise eine bodentiefe Aussparung ausfüllen, die in der Vorzeltwand eingebracht ist. Insbesondere bei bodentiefen Aussparungen kann das Öffnungselement mit dem Verschlusselement, also beispielsweise einem Reißverschluss, bis zum Boden hin geöffnet werden, sodass dieses schließlich entnommen werden kann. Wird das Öffnungselement wieder eingesetzt, wird die Aussparung in der Vorzeltwand damit wieder verschlossen.

### OFFENBARUNG DER ERFINDUNG

Es ist daher die Aufgabe der vorliegenden Erfindung, ein Vorzelt für Campingfahrzeuge und ein Verfahren zur Bedienung eines Vorzeltes vorzuschlagen, bei dem eine schnelle Entnahme und ein schnelles Wiedereinsetzen des Öffnungselementes in der Aussparung der Vorzeltwand ermöglicht wird.

Diese Aufgabe wird ausgehend von einem Vorzelt gemäß dem Oberbegriff des Anspruchs 1 und ausgehend von einem Verfahren gemäß dem Oberbegriff des Anspruchs 11 mit den jeweils kennzeichnenden Merkmalen gelöst. Vorteilhafte Weiterbildungen der Erfindung sind in den abhängigen Ansprüchen angegeben.

Die Erfindung schließt die technische Lehre ein, dass der wenigstens eine Bodenstreifen zumindest ein Schließmittel aufweist und so ausgebildet ist, dass der Bodenstreifen das Öffnungselement im eingerollten oder eingefalteten Zustand zumindest teilweise umhüllt und mit dem Schließmittel die Umhüllung sicherbar ist.

Grundgedanke der Erfindung ist die nicht vollständige Entnahme des Öffnungselementes aus der Vorzeltwand, insofern, als dass ein unterer, bodenseitiger Bereich des Öffnungselementes in der Vorzeltwand eingespannt bleibt. Wird das Öffnungselement in diesem Zustand eingerollt oder eingefaltet, so erfolgt das Einrollen oder Einfalten im Richtung zum Boden, sodass schließlich das Öffnungselement in räumlich verkleinerter Form bodenseitig auf den Bodenstreifen oder zwischen den beiden Bodenstreifen aufgelegt werden kann. Nun kann der Bodenstreifen um das eingerollte oder eingefaltete Bodenelement herumgeschlagen werden, und mit den erfindungsgemäßen Schließmitteln am Bodenstreifen kann dieser so geschlossen werden, dass die Umhüllung des eingerollten oder eingefalteten Öffnungselementes in der Position verbleibt.

So kann beispielsweise bei Sonnenwetter der Bodenstreifen mit dem eingefassten Öffnungselement eine Art Türschwelle bilden, die sogar - wenn auch nicht notwendigerweise - betreten werden kann. An den beiden Endseiten bleibt die so gebildete Sackrolle auf dem Boden liegen, und wechselt das Wetter vom Sonnenwetter wieder zum Regenwetter muss lediglich das Schließmittel am Bodenstreifen geöffnet, die Bodenstreifen aufgeklappt werden und das Öffnungselement kann mit dem bereits eingefädelten Reißverschluss oder dem bereits positionierten Klettband wieder verschlossen werden. Insbesondere muss der Nutzer das Öffnungselement nicht vollständig von der Vorzeltwand abnehmen und anderweitig verstauen und auch nicht wieder neu ansetzen.

Der zumindest eine Bodenstreifen kann als ein Faulstreifen ausgebildet sein und eine Tiefe aufweisen, die so bestimmt ist, dass der Faulstreifen zumindest abschnittsweise auf dem Boden aufliegt. Weiterhin kann der eine oder der wenigstens eine weitere Bodenstreifen als ein nach außen gerichteter Deckstreifen ausgebildet sein, während der Bodenstreifen in Form des Faulstreifens nach innen gerichtet auf dem Boden liegt, also in Richtung zum Wohnraum innenseitig des Vorzeltes.

Insbesondere können zwei Bodenstreifen vorgesehen sein, nämlich ein erster nach innen gerichteter Bodenstreifen als Faulstreifen und ein zweiter nach außen gerichteter zumeist etwas kleinerer Bodenstreifen, der einen Deckstreifen bildet. Die Deckstreifen dienen in der Regel zur Abdeckung von Abspannelementen, mit denen die Vorzeltwand im Boden verankert wird.

Das zumindest eine Schließmittel kann am Faulstreifen und/oder alternativ oder zusätzlich am Deckstreifen angeordnet sein, sodass der Faulstreifen mit dem und/oder gegen den Deckstreifen verschlossen werden kann, während das Öffnungselement eingerollt oder eingefaltet in einer mit dem Faulstreifen und dem Deckstreifen gebildeten Hülle eingefasst ist. Die Schließmittel an den beiden Streifen können gegeneinander insbesondere feuchtigkeitsdicht verschlossen werden, oder der Faulstreifen überlappt den Deckstreifen geringfügig, alternativ überlappt der Deckstreifen den Faulstreifen, sodass im Bereich der Überlappung das wenigstens eine Schließmittel seine schließende Wirkung erzeugt und die geschlossene Hülle zur Einfassung des Öffnungselementes bildet.

Der Bodenstreifen weist insbesondere eine Breite auf, die der Breite des Öffnungselementes entspricht. Die Breite betrifft dabei eine Erstreckungsrichtung entlang des Verlaufes der Vorzeltwand, wobei die Tiefe des Bodenstreifens so bemessen ist, dass der Bodenstreifen das eingerollte oder eingefaltete Öffnungselement entweder alleine vollständig oder in Wirkverbindung mit dem weiteren vorderseitigen Bodenstreifen, nämlich dem Deckstreifen, umschließen kann.

Der Bodenstreifen kann dabei nicht komplett durchgehend entlang der gesamten Breite der Vorzeltwand ausgebildet sein, da dann der Bodenstreifen nicht über der Breite des Öffnungselementes dieses im eingerollten oder eingefalteten Zustand umschließen könnte. Dabei kann es auch vorgesehen sein, dass der Bodenstreifen zum benachbarten weiteren Verlauf des Bodenstreifens ein Verbindungsmittel aufweist, beispielsweise ein weiteres Magnetband oder dergleichen. Wird das Öffnungselement im Bodenstreifen eingewickelt, kann das Verbindungsmittel zum benachbarten, weiter verlaufenden Bodenstreifen gelöst werden.

Das Öffnungselement bildet ein Durchgangselement oder ein Fensterelement in der Vorzeltwand und ist mit einem Verschlusselement wie einem Reißverschluss, einem Magnetstreifenverschluss oder einem Klettverschluss in der Vorzeltwand eingezogen. Das Verschlusselement ist dabei so ausgeführt, dass dieses von oben nach unten geöffnet werden kann, um sicherzustellen, dass ein unterer Endbereich in Bodennähe verschlossen bleibt, um das Öffnungselement in der Vorzeltwand in der fixierten Anordnung zu belassen, auch wenn dieses eingefaltet oder eingerollt ist und mit dem wenigstens einen Bodenstreifen umhüllt ist.

So kann das Verschlusselement einen Restabschnitt aufweisen, der nach dem Einrollen oder Einfalten des Öffnungselementes geschlossen verbleibt und einen bodenseitigen Abschnitt des Öffnungselementes an beiden Seiten mit der Vorzeltwand verbunden hält. Der Restabschnitt des Verschlusselementes kann allerdings auch so ausgestaltet sein, dass im Bedarfsfall das Öffnungselement auch vollständig von der Vorzeltwand getrennt werden kann.

Das Schließmittel an dem wenigstens einen Bodenstreifen, also am Faulstreifen oder am Deckstreifen, kann durch einen Magnetstreifen, einen Reißverschluss, ein Klettband, eine Knopfleiste oder ein Noppen-Verschlussband gebildet sein. Insbesondere kann es vorteilhaft sein, ein Schließmittel auszuwählen, das nässe-, und schmutzunempfindlich ist, sodass insbesondere Noppen-Verschlussbänder (wie auf der Hinterseite einer Baseball- Cap) oder Magnetstreifen zum Einsatz kommen können.

Der zur Bildung der Hülle vorgesehene Faulstreifen und/oder der Deckstreifen können eine Tiefe aufweisen, die so bestimmt ist, dass beide Streifen beim Bilden der Umhüllung für das zusammengerollte oder zusammengefaltete Öffnungselement einen Überlappungsabschnitt bilden. Insbesondere dann, wenn das Schließmittel im Bereich des Überlappungsabschnittes am jeweiligen Faulstreifen oder Deckstreifen angebracht ist, kann ein besonders effektives Verschließen des Schließmittels erfolgen, insbesondere auch unter Berücksichtigung einer wasserdichten Hülle, sodass das Öffnungselement auch bei Starkregen auch keiner Nässe ausgeliefert ist.

Die Erfindung richtet sich weiterhin auf ein Verfahren zur Bedienung eines Vorzeltes für Campingfahrzeuge, aufweisend wenigstens eine Vorzeltwand, in der ein Öffnungselement eingebracht ist, das beispielweise bei einem Wetterwechsel eingerollt oder einfaltet wird und wobei die Vorzeltwand wenigstens einen Bodenstreifen aufweist, der einen bodenseitigen Abschluss der Vorzeltwand bildet, wobei für das Verfahren wenigstens die weiteren Schritte vorgesehen sind: Anbringen zumindest eines Schließmittels an den Bodenstreifen, Einrollen oder Einfalten des Öffnungselementes in Richtung zum Boden, Umhüllen des bodenseitig eingerollten oder eingefalteten Öffnungselementes mit dem Bodenstreifen und es folgt ein Sichern des Bodenstreifens mit dem Schließmittel zur Bildung einer Hülle für das eingerollte oder eingefaltete Öffnungselement.

Bezüglich des Verfahrens ist weiterhin vorgesehen, dass das Öffnungselement mittels einem Verschlusselement in der Vorzeltwand eingezogen wird, wobei bei einem Öffnen des Verschlusselementes zum Einrollen oder Einfalten des Öffnungselementes in Richtung zum Boden über einem bodenseitigen Restabschnitt das Verschlusselement im geschlossenen Zustand belassen wird.

### BEVORZUGTES AUSFÜHRUNGSBEISPIEL DER ERFINDUNG

Weitere, die Erfindung verbessernde Maßnahmen werden nachstehend gemeinsam mit der Beschreibung eines bevorzugten Ausführungsbeispiels der Erfindung anhand der Figuren näher dargestellt. Es zeigt:
- Figur 1: eine perspektivische Ansicht eines Vorzeltes in Anordnung an einem Campingfahrzeug mit geschlossener Vorzeltwand,
- Figur 2: das Vorzelt gemäß Figur 1 in Anordnung an einem Campingfahrzeug mit einem teilgeöffneten Öffnungselement,
- Figur 3: das Vorzelt gemäß Figur 2 mit einem vollständig eingefalteten oder eingerollten Öffnungselement in bodenseitiger Ablage,
- Figur 4: eine Seitenansicht des eingerollten Öffnungselementes in bodenseitiger Lage mit noch geöffneten Bodenstreifen und
- Figur 5: das eingerollte Öffnungselement in Bodenlage mit einem Faulstreifen und einem Deckstreifen, die eine Umhüllung des eingerollten Öffnungselementes bilden und die mit einem Schließmittel gegeneinander verschlossen sind, sodass eine Sackrolle entsteht.

Die Figuren 1 und 2 zeigen jeweils ein Vorzelt 1 in Anordnung vor einem Campingfahrzeug 100 mit einer Vorzeltwand 10, wobei die Vorzeltwand 10 Öffnungselemente 11 aufweist, wobei ein Öffnungselement 11 in Figur 1 in der geschlossenen Anordnung und in Figur 2 in einer teilgeöffneten Anordnung dargestellt ist.

Unterseitig ist die Vorzeltwand 10 abgeschlossen mit einem Bodenstreifen 12, und oberseitig bildet ein Dach 18 einer Markise des Vorzeltes 1 einen Dachabschluss.

Figur 2 zeigt das Öffnungselement 11 in einem leicht eingerollten Zustand, wobei zuvor das Verschlusselement 17 in Form eines Reißverschlusses geöffnet wurde. Der Reißverschluss 17 wird so weit in Richtung zum Boden geöffnet, bis nur noch ein Restabschnitt 20 in Bodennähe geschlossen verbleibt, wobei das Verschlusselement 17 in Form des Reißverschlusses wahlweise auch den Restabschnitt 20 lösen kann, sodass bei Bedarf das Öffnungselement 11 auch vollständig aus der Vorzeltwand 10 entnommen werden kann. Im Sinne der vorliegenden Erfindung wird aber das Verschlusselement 17 nur bis vor den Restabschnitt 20 geöffnet, und das Öffnungselement 11 wird soweit eingerollt, bis es bodenseitig abgelegt werden kann. Selbstverständlich kann das Öffnungselement 11 mit dem gleichen Ergebnis auch eingefaltet und bodenseitig abgelegt werden.

Figur 3 zeigt den Zustand des Öffnungselementes 11 in der Vorzeltwand 10 des Vorzeltes 1, wobei der Bodenstreifen 12 hinterseitig einen Faulstreifen 14 bildet, und vorderseitig bildet der Bodenstreifen 12 einen Deckstreifen 16. Zwischen diesen beiden Bodenstreifen 12 ist das Öffnungselement 11 in zusammengerolltem Zustand gezeigt, wobei die Darstellung ferner Schließmittel 13 an den Bodenstreifen 12 darstellt, die in einem weiteren Schritt gegeneinander verschlossen werden können.

Dieser Zustand gemäß Figur 3 ist auch noch einmal in einer seitlichen Perspektive in Figur 4 gezeigt. Das Vorzelt 1 in Anordnung am Campingfahrzeug 100 weist oberseitig das Dach 18 und vorderseitig die Markisenwelle 19 auf, unter der sich das Vorzelt 10 anschließt. Das Öffnungselement 11 ist in der Vorzeltwand 10 herausgelöst worden, und verbleibt mit einem unteren Abschnitt noch in Verbindung mit der Vorzeltwand 10 und befindet sich in einem eingerollten Zustand. Die beiden Bodenstreifen 12, rückseitig als Faulstreifen 14 und vorderseitig als Deckstreifen 16 ausgeführt, weisen jeweils Schließmittel 13 auf, die ebenfalls auf dem Boden 15 aufliegen.

In Figur 5 ist schließlich die Umhüllung für das eingerollte Öffnungselement 11 gebildet worden, sodass der Faulstreifen 14 mit dem Deckstreifen 16 mittels des Schließmittels 13 miteinander verschlossen wurden. So kann ein Nutzer durch die Vorzeltwand 10 hindurchtreten, sodass die so gebildete Sackrolle 21 mit dem eingefassten Öffnungselement 11 und dem Faulstreifen 14 sowie dem Deckstreifen 16 überschritten werden können. Das Schließmittel 13 ist dabei so ausgestaltet, dass dieses die beiden Streifen 14 und 16 aneinander hält, wobei die auf dem Boden 15 aufliegende Sackrolle 21 auch begangen werden kann.

Die Erfindung beschränkt sich in ihrer Ausführung nicht auf das vorstehend angegebene bevorzugte Ausführungsbeispiel. Vielmehr ist eine Anzahl von Varianten denkbar, welche von der dargestellten Lösung auch bei grundsätzlich anders gearteten Ausführungen Gebrauch macht. Sämtliche aus den Ansprüchen, der Beschreibung oder den Zeichnungen hervorgehenden Merkmale und/oder Vorteile, einschließlich konstruktiver Einzelheiten oder räumlicher Anordnungen, können sowohl für sich als auch in den verschiedensten Kombinationen erfindungswesentlich sein.

### Bezugszeichenliste:

- 1: Vorzelt

- 10: Vorzeltwand
- 11: Öffnungselement
- 12: Bodenstreifen
- 13: Schließmittel
- 14: Faulstreifen
- 15: Boden
- 16: Deckstreifen
- 17: Verschlusselement
- 18: Dach
- 19: Markisenwelle
- 20: Restabschnitt
- 21: Sackrolle

- 100: Campingfahrzeug

## Patentansprüche

1. Vorzelt (1) für Campingfahrzeuge (100), aufweisend wenigstens eine Vorzeltwand (10), in der ein einrollbares oder einfaltbares Öffnungselement (11) eingebracht ist, und wobei die Vorzeltwand (10) wenigstens einen Bodenstreifen (12) aufweist, der einen bodenseitigen Abschluss der Vorzeltwand (10) bildet,
**dadurch gekennzeichnet,**
**dass** der wenigstens eine Bodenstreifen (12) zumindest ein Schließmittel (13) aufweist und so ausgebildet ist, dass der Bodenstreifen (12) das Öffnungselement (11) im eingerollten oder eingefalteten Zustand zumindest teilweise umhüllt und mit dem Schließmittel (13) die Umhüllung sicherbar ist.

2. Vorzelt (1) nach Anspruch 1,
**dadurch gekennzeichnet,**
**dass** der wenigstens eine Bodenstreifen (12) als ein Faulstreifen (14) ausgebildet ist und eine Breite aufweist, die so bestimmt ist, dass der Faulstreifen (14) zumindest abschnittsweise auf dem Boden (15) aufliegt.

3. Vorzelt (1) nach Anspruch 1 oder 2,
**dadurch gekennzeichnet,**
**dass** der oder ein weiterer Bodenstreifen (12) als ein nach außen gerichteter Deckstreifen (16) ausgebildet ist.

4. Vorzelt (1) nach einem der Ansprüche 1 bis 3,
**dadurch gekennzeichnet,**
**dass** ein erster nach innen gerichteter Bodenstreifen (12) als Faulstreifen (14) und ein zweiter Bodenstreifen (12) als ein nach außen gerichteter Deckstreifen (16) ausgebildet ist.

5. Vorzelt (1) nach einem der Ansprüche 2 bis 4,
**dadurch gekennzeichnet,**
**dass** ein Schließmittel (13) am Faulstreifen (14) und/oder ein Schließmittel (13) am Deckstreifen (16) angeordnet ist, sodass der Faulstreifen (14) mit dem und/oder gegen den Deckstreifen (16) verschließbar ist, während das Öffnungselement (11) eingerollt oder eingefaltet in einer mit dem Faulstreifen (14) und dem Deckstreifen (16) gebildeten Hülle eingefasst ist.

6. Vorzelt (1) nach einem der vorgenannten Ansprüche,
**dadurch gekennzeichnet,**
**dass** der Bodenstreifen (12) eine Breite aufweist, die der Breite des Öffnungselementes (11) entspricht.

7. Vorzelt (1) nach einem der vorgenannten Ansprüche,
**dadurch gekennzeichnet,**
**dass** das Öffnungselement (11) ein Durchgangselement oder ein Fensterelement in der Vorzeltwand (10) bildet und mit einem Verschlusselement (17) wie einem Reißverschluss, einem Magnetstreifenverschluss oder einem Klettverschluss in der Vorzeltwand (10) einziehbar ist.

8. Vorzelt (1) nach Anspruch 7,
**dadurch gekennzeichnet,**
**dass** das Verschlusselement (17) einen bodenseitigen Restabschnitt (20) aufweist, der nach dem Einrollen oder Einfalten des Öffnungselementes (11) geschlossen verbleibt und einen bodenseitigen Abschnitt des Öffnungselementes (11) an beiden Seiten mit der Vorzeltwand (10) verbunden hält.

9. Vorzelt (1) nach einem der vorgenannten Ansprüche,
**dadurch gekennzeichnet,**
**dass** das Schließmittel (13) einen Magnetstreifen, einen Reißverschluss, ein Klettband, eine Knopfleiste oder ein Noppen-Verschlussband aufweist.

10. Vorzelt (1) nach einem der Ansprüche 3 bis 9,
**dadurch gekennzeichnet,**
**dass** zur Bildung der Hülle der Faulstreifen (14) und der Deckstreifen (16) einen Überlappabschnitt bilden.

11. Verfahren zur Bedienung eines Vorzeltes (1) für Campingfahrzeuge (100), aufweisend wenigstens eine Vorzeltwand (10), in der ein Öffnungselement (11) eingebracht ist, das beispielweise bei einem Wetterwechsel eingerollt oder einfaltet wird und wobei die Vorzeltwand (10) wenigstens einen Bodenstreifen (12) aufweist, der einen bodenseitigen Abschluss der Vorzeltwand (10) bildet, wobei das Verfahren wenigstens die folgenden Schritte aufweist:
- Anbringen zumindest eines Schließmittels (13) an den Bodenstreifen (12),
- Einrollen oder Einfalten des Öffnungselementes (11) in Richtung zum Boden (15),
- Umhüllen des bodenseitig eingerollten oder eingefalteten Öffnungselementes (11) mit dem Bodenstreifen (12) und
- Sichern des Bodenstreifens (12) mit dem Schließmittel (13) zur Bildung einer Hülle für das eingerollte oder eingefaltete Öffnungselement (11).

12. Verfahren nach Anspruch 11,
**dadurch gekennzeichnet,**
**dass** das Öffnungselement (11) mittels eines Verschlusselementes (17) in der Vorzeltwand (10) eingezogen wird, wobei bei einem Öffnen des Verschlusselementes (17) zum Einrollen oder Einfalten des Öffnungselementes (11) in Richtung zum Boden (15) über einem bodenseitigen Restabschnitt (20) das Verschlusselement (17) im geschlossenen Zustand belassen wird.
